# EUROPÄISCHE PATENTSCHRIFT

(11) **EP 4 018 065 B1**
(45) Veröffentlichungstag und Bekanntmachung des Hinweises auf die Patenterteilung: **21.08.2024**
(21) Anmeldenummer: 20785924.0
(22) Anmeldetag: 25.09.2020
(51) Int. Cl.: E05F 15/611, E05D 15/52

(54) **BESCHLAGSYSTEM UND BAUELEMENT**
FITTING SYSTEM AND STRUCTURAL ELEMENT
SYSTÈME DE MONTAGE ET ÉLÉMENT STRUCTURAL

(30) Priorität: 27.09.2019 DE 102019126117
(43) Veröffentlichungstag der Anmeldung: 29.06.2022
(73) Patentinhaber: MACO Technologie GmbH, 5020 Salzburg (AT)
(72) Erfinder: DUCHAC, Robin, 5020 Salzburg (AT)
(74) Vertreter: Manitz Finsterwald Patent- und Rechtsanwaltspartnerschaft mbB
(86) Internationale Anmeldenummer: PCT/EP2020/076878
(87) Internationale Veröffentlichungsnummer: WO 2021/058725

(56) Entgegenhaltungen:
- EP-A1- 3 173 564
- EP-A1- 3 348 737
- DE-U1- 202011 052 447

## Beschreibung

Die Erfindung betrifft ein Bauelement zum Verschließen einer Gebäudeöffnung, insbesondere ein Fenster oder eine Tür, wobei das Bauelement einen Blendrahmen, einen gegenüber dem Blendrahmen beweglichen Flügel und ein Beschlagsystem aufweist, und wobei das Beschlagsystem wenigstens eine modulare Funktionseinheit aufweist, die einen elektrischen Antrieb umfasst und im montierten Zustand dazu ausgebildet ist, den Flügel mittels des elektrischen Antriebs zwischen wenigstens zwei verschiedenen Funktionszuständen zu verstellen.

Elektrisch angetriebene Funktionseinheiten für Beschlagsysteme sind in unterschiedlichen Ausgestaltungen bekannt, die für jeweils verschiedene Zwecke vorgesehen sind, wie zum Beispiel zum automatischen Öffnen und Schließen eines Flügels, zum automatischen Verriegeln eines geschlossenen Flügels oder zum automatischen Kippen oder Abstellen eines Flügels. Insbesondere kann die modulare Funktionseinheit als Verschluss-Einheit mit motorisch verstellbarem Verschluss-Element, als Öffner-/Schließer-Einheit mit motorisch verstellbarem Abstell-Arm oder als motorisch abstellbares Drehlager ausgebildet sein. Ein erfindungsgemäßes Beschlagsystem kann einen Satz von mehreren modularen Funktionseinheiten aufweisen, wobei die modularen Funktionseinheiten baukastenartig in vielfältigen Anordnungen und Kombinationen zusammengestellt werden können, wie dies beispielsweise in der DE 10 2017 104 405 A1 offenbart ist.

Bei der Herstellung eines gattungsgemäßen Bauelements kann die modulare Funktionseinheit an einer vorgegebenen Position direkt am Blendrahmen oder am Flügel befestigt werden, beispielsweise im Bereich der Falzluft. Dies ist mit einem beträchtlichen Aufwand verbunden - insbesondere bei größeren Sätzen von modularen Funktionseinheiten. Der durch die modulare Funktionseinheit beanspruchte Bauraum kann außerdem das Vorsehen einer Aussparung an einer vorgegebenen Position im Blendrahmen- oder Flügelprofil erforderlich machen. Dies erschwert den Herstellungsprozess.

In der EP 3 173 564 A1 ist ein Bauelement gemäß dem Oberbegriff des Anspruchs 1 offenbart, das eine Antriebsvorrichtung zum motorischen Verstellen eines Fensterladens aufweist. Die EP 3 348 737 A1 offenbart ein Dachfenster, in dessen Glasfläche Solarzellen integriert sind, wobei in einem Hohlraum des Flügelrahmenprofils eine Batterie untergebracht ist. Die DE 20 2011 052 447 U1 offenbart eine automatische Ausstellvorrichtung für einen Fensterflügel, bei der eine Antriebseinheit durch Verspreizen am Blendrahmen befestigt ist.

Es ist eine Aufgabe der Erfindung, die Herstellung von Bauelementen der genannten Art zu vereinfachen.

Erfindungsgemäß sieht das Bauelement nach Anspruch 1 ein Rahmenelement vor, das eine zentrale Öffnung und einen um die zentrale Öffnung umlaufenden Rahmenkörper aufweist, wobei der Rahmenkörper einen Befestigungsabschnitt zur Befestigung des Rahmenelements am Blendrahmen oder am Flügel aufweist und derart gestaltet ist, dass er, insbesondere im befestigten Zustand, einen Aufnahmeraum zur Unterbringung der wenigstens einen modularen Funktionseinheit definiert.

Erfindungsgemäß ist vorgesehen, dass das Rahmenelement am Blendrahmen oder am Flügel befestigt ist und die modulare Funktionseinheit in dem Aufnahmeraum untergebracht ist.

Ein solches Bauelement ist leicht herzustellen und zu montieren. Aufgrund der Möglichkeit, mehrere unterschiedliche Funktionseinheiten in dem Aufnahmeraum unterzubringen, ist ein erfindungsgemäßes Bauelement außerdem besonders vielseitig verwendbar.

Aufgrund des Aufnahmeraums ist die Montage der modularen Funktionseinheit erleichtert. Insbesondere ist es möglich, die wenigstens eine modulare Funktionseinheit am Rahmenelement vorzumontieren und das Rahmenelement mitsamt der Funktionseinheit anschließend am Blendrahmen oder Flügel zu befestigen. Wegen der Rahmenform ist die Positionierung des Rahmenelements an einem Blend- oder Flügelrahmenprofil relativ einfach. Insbesondere kann die Montage derart erfolgen, dass die zentrale Öffnung des Rahmenelements mit einer Tür- oder Fensteröffnung des zugehörigen Bauelements fluchtet. Der Rahmenkörper kann außer zur Unterbringung von einer oder mehreren modularen Funktionseinheiten auch als Kabelkanal dienen. Ein Vorteil des Rahmenelements besteht darin, dass es eine Verdeckung der modularen Funktionseinheit und gegebenenfalls der Verkabelung am fertigen Bauelement ermöglicht.

Der Aufnahmeraum kann durch einen Hohlraum im Rahmenkörper gebildet sein. Alternativ ist es auch möglich, dass sich der Aufnahmeraum im montierten Zustand des Beschlagsystems in Verbindung mit dem Blendrahmen und/oder dem Flügel des Bauelements ergibt. Das heißt der Blendrahmen und/oder der Flügel des Bauelements kann wenigstens einen Wandabschnitt des Aufnahmeraums definieren.

Weiterbildungen der Erfindung sind den abhängigen Ansprüchen, der Beschreibung sowie den beigefügten Zeichnungen zu entnehmen.

Vorzugsweise erstreckt sich der Aufnahmeraum entlang des gesamten Umfangs des Rahmenkörpers. Dies erlaubt eine besonders flexible Platzierung von modularen Funktionseinheiten. Insbesondere kann ein und dasselbe Rahmenelement für eine Vielzahl von Beschlagsystemen mit unterschiedlichen Anordnungen von modularen Funktionseinheiten verwendet werden.

Der Aufnahmeraum kann einen rechteckigen Querschnitt aufweisen, um die Unterbringung von rechteckigen Modulgehäusen zu erleichtern.

Gemäß einer speziellen Ausgestaltung der Erfindung ist der Rahmenkörper aus länglichen Profilelementen zusammengesetzt. Profilelemente sind relativ kostengünstig und leicht zu bearbeiten.

Eine weitere Ausgestaltung der Erfindung sieht vor, dass der Rahmenkörper einen C-förmigen, L-förmigen, U-förmigen oder hohlprofilartigen Querschnitt aufweist. Dies ermöglicht eine besonders einfache Konstruktion.

Der Rahmenkörper kann einen Fixierabschnitt aufweisen, der für eine Fixierung der modularen Funktionseinheit am Rahmenelement ausgebildet ist. Dies erleichtert die Montage insbesondere insofern, als die Position der modularen Funktionseinheit durch den Fixierabschnitt vorgegeben und dementsprechend erkennbar ist. Außerdem kann der Fixierabschnitt Schraublöcher, Klebeflächen, Klemmvorrichtungen, Schnappvorrichtungen und dergleichen aufweisen, wodurch die Befestigung der modularen Funktionseinheit am Rahmenkörper erleichtert ist.

Es kann vorgesehen sein, dass der Rahmenkörper ein erstes Rahmenteil und ein zweites Rahmenteil aufweist, wobei das erste Rahmenteil den Befestigungsabschnitt umfasst und das zweite Rahmenteil für eine lösbare Kopplung mit dem ersten Rahmenteil ausgebildet ist. Somit ist es bei einer notwendigen Reparatur oder einem Austausch der modularen Funktionseinheit nicht erforderlich, das gesamte Rahmenelement vom Bauelement abzunehmen. Es genügt vielmehr, lediglich das zweite Rahmenteil vom ersten Rahmenteil zu lösen und nach Abschluss der Reparatur- oder Austauscharbeiten wieder mit dem zweiten Rahmenteil zu verbinden.

Der Fixierabschnitt kann am zweiten Rahmenteil ausgebildet sein. Dadurch ist es möglich, das zweite Rahmenteil mitsamt allen befestigten Funktionseinheiten vom Bauelement abzunehmen und beispielsweise in eine Werkstatt zu bringen.

Gemäß einer weiteren Ausgestaltung der Erfindung weist der Befestigungsabschnitt Durchführungen für Befestigungsmittel wie Schrauben und/oder wenigstens eine Klebefläche und/oder Verbindungselemente einer Schnappverbindung auf. Dies ermöglicht eine besonders einfache Montage des Rahmenelements am zugehörigen Bauelement. Grundsätzlich könnte das Rahmenelement auch zum Verklemmen oder Einschäumen in einer Ausnehmung des Blendrahmens oder des Flügels vorgesehen sein.

Gemäß einer Ausführungsform der Erfindung ist der Rahmenkörper aus Metall, insbesondere aus Aluminium, gefertigt.

Eine alternative Ausführungsform der Erfindung sieht vor, dass der Rahmenkörper aus einem Faserverbundstoff, insbesondere aus einem glasfaserverstärkten Kunststoff, gefertigt ist.

Bevorzugt weist der Rahmenkörper eine maximale Querschnittsausdehnung im Bereich von 5 mm bis 60 mm, vorzugsweise von 15 mm bis 40 mm, auf. Dies erleichtert eine Anbringung des Rahmenelements im Falzbereich des Bauelements. Das optische Erscheinungsbild des Bauelements ist in diesem Fall durch das Rahmenelement allenfalls geringfügig beeinträchtigt. Eine besonders bevorzugte Ausgestaltung sieht vor, dass der Rahmenkörper eine rechteckige Querschnittsform mit einer Höhe im Bereich von 20 mm bis 40 mm und einer Breite im Bereich von 15 mm bis 35 mm aufweist.

Die modulare Funktionseinheit kann eine Verschlusseinheit sein, die im montierten Zustand zum lösbaren Fixieren des Flügels am Blendrahmen ausgebildet ist, insbesondere wobei die Verschlusseinheit ein Verschlusselement aufweist, das mittels des elektrischen Antriebs zwischen einer Fixierstellung und einer Lösestellung bewegbar ist. Zur Unterbringung einer solchen Verschlusseinheit ist der Aufnahmeraum in besonderer Weise geeignet. Ein Satz von mehreren solcher Verschlusseinheiten kann einen herkömmlichen Treibstangenverschluss ersetzen.

Alternativ kann die modulare Funktionseinheit eine Lagereinheit sein, die im montierten Zustand zum drehbaren Lagern des Flügels am Blendrahmen ausgebildet ist, insbesondere wobei die Lagereinheit ein zur Befestigung am Blendrahmen ausgebildetes erstes Lagerteil und ein zur Befestigung am Flügel ausgebildetes zweites Lagerteil umfasst und wobei im montierten Zustand das zweite Lagerteil mittels des elektrischen Antriebs relativ zu dem ersten Lagerteil quer zur Blendrahmenebene versetzbar ist. Eine solche Lagereinheit ermöglicht ein Abstellen des Flügels in eine von der Blendrahmenebene beabstandete Stellung, beispielsweise zwecks Lüftung.

Die modulare Funktionseinheit kann auch eine Öffner-/Schließer-Einheit sein, die im montierten Zustand zum selbsttätigen Öffnen und Schließen des Flügels zumindest während einer Automatikphase ausgebildet ist, insbesondere wobei die Öffner-/Schließer-Einheit ein zum Angreifen am Flügel oder am Blendrahmen vorgesehenes Stellelement aufweist, das mittels des elektrischen Antriebs zwischen einer eingefahrenen Stellung und einer ausgefahrenen Stellung bewegbar ist.

Das Beschlagsystem kann einen Satz von modularen Funktionseinheiten wie Verschlusseinheiten, Lagereinheiten und/oder Öffner-/Schließer-Einheiten aufweisen. Vorzugsweise sind in diesem Fall sämtliche modularen Funktionseinheiten im Aufnahmeraum untergebracht.

Vorzugsweise ist das Rahmenelement in einem Falzbereich des Bauelements befestigt. Die Rahmenform unterstützt eine derartige Anbringung. Im Falzbereich von Bauelementen befindet sich häufig nutzbarer Bauraum.

Gemäß einer Ausführungsform umfasst das Beschlagsystem wenigstens ein Dekorelement, das an einer Außenseite des Rahmenkörpers angebracht ist und hinsichtlich des optischen Erscheinungsbilds an den Blendrahmen und/oder einen Flügelrahmen des Flügels angepasst ist. Für einen Benutzer ist dann nicht oder kaum erkennbar, dass überhaupt ein Rahmenelement angebracht ist. Ferner kann das Dekorelement die Stabilität des Rahmenkörpers erhöhen. Das Dekorelement kann zum Beispiel ein Furnier tragen. Vorzugsweise ist das Dekorelement lösbar mit dem Rahmenkörper koppelbar und somit auswechselbar.

Es ist bevorzugt, dass die Breite und/oder die Höhe des Rahmenelements zumindest im Wesentlichen der Breite bzw. der Höhe des Blendrahmens oder eines Flügelrahmens des Flügels entspricht/entsprechen. Demgemäß ist die Größe des Rahmenelements vorzugsweise an gängige Fenster- oder Türgrößen angepasst. Die Erfindung wird nachfolgend beispielhaft unter Bezugnahme auf die Zeichnungen beschrieben.
- Fig. 1: zeigt ein Beschlagsystem des erfindungsgemäßen Bauelemets einer Vorderansicht.
- Fig. 2: ist eine Teildarstellung des Beschlagsystems gemäß Fig. 1 mit getrennten Rahmenteilen eines Rahmenelements in einer Ansicht schräg von hinten.
- Fig. 3: ist eine Teildarstellung des Beschlagsystems gemäß Fig. 1 mit getrennten Rahmenteilen eines Rahmenelements in einer Ansicht schräg von vorn.
- Fig. 4: ist eine teilweise Querschnittsansicht eines Bauelements, das gemäß einer ersten Ausführungsform der Erfindung gestaltet ist.
- Fig. 5: ist eine teilweise Querschnittsansicht eines Bauelements, das gemäß einer zweiten Ausführungsform der Erfindung gestaltet ist.
- Fig. 6: ist eine teilweise Querschnittsansicht eines Bauelements, das gemäß einer dritten Ausführungsform der Erfindung gestaltet ist.
- Fig. 7: ist eine teilweise Querschnittsansicht eines Bauelements, das gemäß einer vierten Ausführungsform der Erfindung gestaltet ist.

Das in Fig. 1 bis 3 gezeigte Beschlagsystem 11 umfasst ein Rahmenelement 13, das eine zentrale Öffnung 15 und einen vollständig um die zentrale Öffnung 15 umlaufenden Rahmenkörper 17 aufweist. Wie in Fig. 1 erkennbar weist das Rahmenelement 13 eine Rechteckform auf. Bei dem in Fig. 1 bis 3 dargestellten Ausführungsbeispiel ist das Rahmenelement 13 zweiteilig ausgeführt und weist dementsprechend ein erstes Rahmenteil 21 sowie ein zweites Rahmenteil 22 auf. Beide Rahmenteile 21, 22 sind aus länglichen Profilelementen 25 zusammengesetzt, die vorzugsweise aus Metall oder einem Faserverbundwerkstoff gefertigt sind. Im Querschnitt sind die länglichen Profilelemente 25 L-förmig. Sie ergänzen sich jeweils zu einem Rechteckprofil, wenn die Rahmenteile 21, 22 zusammengefügt sind. Für eine lösbare Kopplung des zweiten Rahmenteils 22 mit dem ersten Rahmenteil 21 können Rastelemente oder Anordnungen aus Schraublöchern und Gewindeabschnitten vorgesehen sein, was in Fig. 1 bis 3 jedoch nicht dargestellt ist.

Die in Fig. 2 dem Bildbetrachter zugewandte Rückseite 27 des ersten Rahmenteils 21 ist als Befestigungsabschnitt zur Befestigung des Rahmenelements 13 an einem Blend- oder Flügelrahmenprofil ausgebildet. Sie kann demgemäß mit Schraubdurchführungen 29 versehen sein, von welchen in Fig. 2 eine gezeigt ist. Die Rückseite 27 des ersten Rahmenteils 21 kann zusätzlich als Klebefläche genutzt werden.

Zwischen den miteinander gekoppelten Rahmenteilen 21, 22 ist ein Hohlraum ausgebildet, der sich hier vollständig um die zentrale Öffnung 15 herum erstreckt. Dieser bildet einen Aufnahmeraum 33 (Fig. 2), in welchem mehrere modulare Funktionseinheiten 35 des Beschlagsystems 11 untergebracht sind. Bei den modularen Funktionseinheiten 35 handelt es sich vorzugsweise um elektrisch angetriebene Verschlüsse, Flügelöffner und/oder abstellbare Drehlager. Wie gezeigt sind die modularen Funktionseinheiten 35 am zweiten Rahmenteil 22 befestigt. Dieses ist mit entsprechenden Fixierabschnitten versehen, was in Fig. 1 bis 3 jedoch nicht erkennbar ist. Ebenfalls nicht gezeigt sind elektrische Versorgungs- und Steuerleitungen, welche die modularen Funktionseinheiten 35 mit einer Energieversorgung und einer Steuereinrichtung verbinden und welche in dem Aufnahmeraum 33 verlegt sind.

Für Stellglieder der modularen Funktionseinheiten 35, welche aus dem Rahmenelement 13 herauszuführen sind, sind entsprechende Durchbrüche (nicht dargestellt) im zweiten Rahmenteil 22 vorgesehen.

Fig. 4 zeigt das Beschlagsystem 11 in vereinfachter Querschnittsansicht am Blendrahmen 37 eines erfindungsgemäßen, lediglich teilweise dargestellten Fensters 39. Das Fenster 39 weist außer dem zur Befestigung an einem ortsfesten Wandabschnitt ausgebildeten Blendrahmen 37 einen gegenüber dem Blendrahmen 37 beweglichen, insbesondere drehbaren oder drehkippbaren Flügel 41 auf, der hier einen Flügelrahmen 43 und eine durch diesen gehaltene Glasscheibe 45 umfasst. Der Blendrahmen 37 und der Flügelrahmen 43 können aus Holzprofilen gefertigt sein.

Das Rahmenelement 13 des Beschlagsystems 11 ist im Falzbereich 47 des Fensters 39 am Blendrahmen 37 befestigt, beispielsweise an diesen angeschraubt und/oder angeklebt. Im Blendrahmen 37 ist daher eine Aussparung 49 ausgebildet, die für eine Aufnahme des Rahmenelements 13 ausgelegt ist. Im Prinzip könnte das Rahmenelement 13 auch in einer beispielsweise einseitig offenen Aussparung eingeklemmt oder eingeschäumt sein.

In Fig. 5 ist eine alternative Ausführungsform eines erfindungsgemäßen Fensters 39 gezeigt, welches ähnlich wie das in Fig. 4 dargestellte Fenster 39 gestaltet ist. Im Unterschied zu Fig. 4 weist das Rahmenelement 53 jedoch keine quadratische, sondern eine länglich rechteckige Querschnittsform auf. Weiterhin ist die Aussparung 49 zumindest zum Teil durch ein Dekorelement 60 abgedeckt, das vorzugsweise aus Holz gefertigt ist. Dieses ist von der Rauminnenseite 61 her auf den Blendrahmen 37 und das Rahmenelement 53 aufgesetzt und derart ausgestaltet, dass seine Vorderseite 62 flächenbündig mit der benachbarten Vorderseite 65 des Flügelrahmens 43 ist.

Bei der in Fig. 6 dargestellten Ausführungsform eines erfindungsgemäßen Fensters 39 ist das Rahmenelement 63 einteilig ausgeführt und weist einen L-förmigen Querschnitt auf. Der Aufnahmeraum 33 ist hier nicht durch einen Hohlraum innerhalb des Rahmenelements 63 gebildet, sondern durch die Aussparung 49 des Blendrahmens 37, welche durch das Rahmenelement 63 abgedeckt ist.

Fig. 7 zeigt eine weitere Ausführungsform eines erfindungsgemäßen Fensters 39, welche weitgehend der in Fig. 6 dargestellten Ausführungsform entspricht. Das einteilige Rahmenelement 73 weist hier jedoch Überlappungsabschnitte 75 auf, die über die Ränder der Aussparung 49 hinausreichen und am Blendrahmen 37 anliegen.

Bei der Herstellung eines erfindungsgemäßen Fensters 39 werden zunächst die modularen Funktionselemente 35 mittels der dafür vorgesehenen Fixierabschnitte am Rahmenelement 13, 53, 63, 73 befestigt. Anschließend wird das Rahmenelement 13, 53, 63, 73 mit den befestigten Funktionselementen 35 in die Aussparung 49 des Blendrahmens 37 eingesetzt und in dieser fixiert. Rahmenelemente 13, 53, 63, 73 mit befestigten Funktionselementen 35 können vormontiert und auf Lager gehalten werden, so dass ein Hersteller von Fenstern oder Türen diese beziehen und auf einfache und schnelle Weise montieren kann. Von Vorteil ist hierbei, dass keine aufwändigen Modifizierungen an den Fenstern 39 erforderlich sind. Diese können sogar mit Treibstangenbeschlägen versehen sein und bei Bedarf ohne Funktionseinheiten verwendet werden. Gegebenenfalls sind Ausfräsungen an den Fensterprofilen vorzunehmen, was jedoch auf einfache und schnelle Weise möglich ist.

Es sind auch Ausführungsformen möglich, bei welchen die Anbringung der Rahmenelemente 13, 53, 63, 73 am Flügel 41 anstatt am Blendrahmen 37 erfolgt. Erfindungsgemäße Beschlagsysteme 11 sind nicht nur für Holzfenster, sondern auch für Kunststoff- und Metallfenster geeignet.

### Bezugszeichenliste:

- 11: Beschlagsystem
- 13: Rahmenelement
- 15: zentrale Öffnung
- 17: Rahmenkörper
- 21: erstes Rahmenteil
- 22: zweites Rahmenteil
- 25: Profilelement
- 27: Rückseite
- 29: Schraubdurchführung
- 33: Aufnahmeraum
- 35: modulare Funktionseinheit
- 37: Blendrahmen
- 39: Fenster
- 41: Flügel
- 43: Flügelrahmen
- 45: Glasscheibe
- 47: Falzbereich
- 49: Aussparung
- 53: Rahmenelement
- 60: Dekorelement
- 61: Rauminnenseite
- 62: Vorderseite des Dekorelements
- 63: Rahmenelement
- 65: Vorderseite des Flügelrahmens
- 73: Rahmenelement

## Patentansprüche

1. Bauelement (39) zum Verschließen einer Gebäudeöffnung, insbesondere Fenster oder Tür, mit einem Blendrahmen (37), einem gegenüber dem Blendrahmen (37) beweglichen Flügel (41) und einem Beschlagsystem (11), wobei das Beschlagsystem (11) umfasst:
wenigstens eine modulare Funktionseinheit (35), die einen elektrischen Antrieb umfasst und im montierten Zustand dazu ausgebildet ist, den Flügel (41) mittels des elektrischen Antriebs zwischen wenigstens zwei verschiedenen Funktionszuständen zu verstellen,
**gekennzeichnet durch**
ein Rahmenelement (13, 53, 63, 73), das eine zentrale Öffnung (15) und einen um die zentrale Öffnung (15) umlaufenden Rahmenkörper (17) aufweist, wobei der Rahmenkörper (17) einen Befestigungsabschnitt (27) zur Befestigung des Rahmenelements (13, 53, 63, 73) am Blendrahmen (37) oder am Flügel (41) aufweist und derart gestaltet ist, dass er, insbesondere im befestigten Zustand, einen Aufnahmeraum (33) zur Unterbringung der wenigstens einen modularen Funktionseinheit (35) definiert,
wobei das Rahmenelement (13, 53, 63, 73) am Blendrahmen (37) oder am Flügel (41) befestigt ist und wobei die modulare Funktionseinheit (35) in dem Aufnahmeraum (33) untergebracht ist.

2. Bauelement nach Anspruch 1,
wobei sich der Aufnahmeraum (33) entlang des gesamten Umfangs des Rahmenkörpers (17) erstreckt.

3. Bauelement nach Anspruch 1 oder 2,
wobei der Aufnahmeraum (33) einen rechteckigen Querschnitt aufweist.

4. Bauelement nach einem der vorstehenden Ansprüche,
wobei der Rahmenkörper (17) aus länglichen Profilelementen (25) zusammengesetzt ist und/oder
wobei der Rahmenkörper (17) einen C-förmigen, L-förmigen, U-förmigen oder hohlprofilartigen Querschnitt aufweist.

5. Bauelement nach einem der vorstehenden Ansprüche,
wobei der Rahmenkörper (17) einen Fixierabschnitt aufweist, der für eine Fixierung der modularen Funktionseinheit (35) am Rahmenelement (13, 53, 63, 73) ausgebildet ist.

6. Bauelement nach einem der vorstehenden Ansprüche,
wobei der Rahmenkörper (17) ein erstes Rahmenteil (21) und ein zweites Rahmenteil (22) aufweist, wobei das erste Rahmenteil (21) den Befestigungsabschnitt (27) umfasst und das zweite Rahmenteil (22) für eine lösbare Kopplung mit dem ersten Rahmenteil (21) ausgebildet ist.

7. Bauelement nach Anspruch 5 und 6,
wobei der Fixierabschnitt am zweiten Rahmenteil (22) ausgebildet ist.

8. Bauelement nach einem der vorstehenden Ansprüche,
wobei der Befestigungsabschnitt (27) Durchführungen (29) für Befestigungsmittel wie Schrauben und/oder wenigstens eine Klebefläche und/oder Verbindungselemente einer Schnappverbindung aufweist.

9. Bauelement nach einem der vorstehenden Ansprüche,
wobei der Rahmenkörper (17) aus Metall, insbesondere aus Aluminium, gefertigt ist oder
wobei der Rahmenkörper (17) aus einem Faserverbundstoff, insbesondere aus einem glasfaserverstärkten Kunststoff, gefertigt ist.

10. Bauelement nach einem der vorstehenden Ansprüche,
wobei der Rahmenkörper (17) eine maximale Querschnittsausdehnung im Bereich von 5 mm bis 60 mm, vorzugsweise von 15 mm bis 40 mm, aufweist.

11. Bauelement nach einem der vorstehenden Ansprüche,
wobei die modulare Funktionseinheit (35) eine Verschlusseinheit ist, die im montierten Zustand zum lösbaren Fixieren des Flügels (41) am Blendrahmen (37) ausgebildet ist, insbesondere wobei die Verschlusseinheit ein Verschlusselement aufweist, das mittels des elektrischen Antriebs zwischen einer Fixierstellung und einer Lösestellung bewegbar ist.

12. Bauelement nach einem der Ansprüche 1 bis 10,
wobei die modulare Funktionseinheit (35) eine Lagereinheit ist, die im montierten Zustand zum drehbaren Lagern des Flügels (41) am Blendrahmen (37) ausgebildet ist, insbesondere wobei die Lagereinheit ein zur Befestigung am Blendrahmen (37) ausgebildetes erstes Lagerteil und ein zur Befestigung am Flügel (41) ausgebildetes zweites Lagerteil umfasst und wobei im montierten Zustand das zweite Lagerteil mittels des elektrischen Antriebs relativ zu dem ersten Lagerteil quer zur Blendrahmenebene versetzbar ist.

13. Bauelement nach einem der Ansprüche 1 bis 10,
wobei die modulare Funktionseinheit (35) eine Öffner-/Schließer-Einheit ist, die im montierten Zustand zum selbsttätigen Öffnen und Schließen des Flügels (41) zumindest während einer Automatikphase ausgebildet ist, insbesondere wobei die Öffner-/Schließer-Einheit ein zum Angreifen am Flügel (41) oder am Blendrahmen (37) vorgesehenes Stellelement aufweist, das mittels des elektrischen Antriebs zwischen einer eingefahrenen Stellung und einer ausgefahrenen Stellung bewegbar ist.

14. Bauelement nach einem der vorstehenden Ansprüche,
wobei das Rahmenelement (13, 53, 63, 73) in einem Falzbereich (47) des Bauelements (39) befestigt ist und/oder
wobei das Beschlagsystem (11) wenigstens ein Dekorelement (60) umfasst, das an einer Außenseite des Rahmenkörpers (17) angebracht ist und hinsichtlich des optischen Erscheinungsbilds an den Blendrahmen (37) und/oder einen Flügelrahmen (43) des Flügels (41) angepasst ist.

## Claims

1. A component (39) for closing a building opening, in particular a window or a door, comprising a frame (37), a leaf (41) movable with respect to the frame (37) and a fitting system (11), wherein the fitting system (11) comprises:
at least one modular functional unit (35) which comprises an electric drive and which, in the assembled state, is configured to adjust the leaf (41) between at least two different functional states by means of the electric drive,
**characterized by**
a frame element (13, 53, 63, 73) which has a central opening (15) and a frame body (17) revolving around the central opening (15), wherein the frame body (17) has a fastening section (27) for fastening the frame element (13, 53, 63, 73) to the frame (37) or to the leaf (41) and is designed such that, in particular in the fastened state, said frame body (17) defines a receiving space (33) for accommodating the at least one modular functional unit (35),
wherein the frame element (13, 53, 63, 73) is fastened to the frame (37) or to the leaf (41) and wherein the modular functional unit (35) is accommodated in the receiving space (33).

2. A component according to claim 1,
wherein the receiving space (33) extends along the entire periphery of the frame body (17).

3. A component according to claim 1 or 2,
wherein the receiving space (33) has a rectangular cross-section.

4. A component according to any one of the preceding claims,
wherein the frame body (17) is composed of elongate profile elements (25), and/or
wherein the frame body (17) has a C-shaped, L-shaped, U-shaped or hollow profile-like cross-section.

5. A component according to any one of the preceding claims,
wherein the frame body (17) has a fixing section which is configured for a fixing of the modular functional unit (35) to the frame element (13, 53, 63, 73).

6. A component according to any one of the preceding claims,
wherein the frame body (17) has a first frame part (21) and a second frame part (22), wherein the first frame part (21) comprises the fastening section (27) and the second frame part (22) is configured for a releasable coupling to the first frame part (21).

7. A component according to claim 5 and 6,
wherein the fixing section is formed at the second frame part (22).

8. A component according to any one of the preceding claims,
wherein the fastening section (27) has leadthroughs (29) for fastening means such as screws and/or at least one adhesive surface and/or connection elements of a snap-in connection.

9. A component according to any one of the preceding claims,
wherein the frame body (17) is made of metal, in particular of aluminum, or wherein the frame body (17) is at made of a fiber composite material, in particular of a glass fiber-reinforced plastic.

10. A component according to any one of the preceding claims,
wherein the frame body (17) has a maximum cross-sectional extent in a range from 5 mm to 60 mm, preferably from 15 mm to 40 mm.

11. A component according to any one of the preceding claims,
wherein the modular functional unit (35) is a closure unit which, in the assembled state, is configured for releasably fixing the leaf (41) to the frame (37), in particular wherein the closure unit has a closure element which can be moved between a fixing position and a release position by means of the electric drive.

12. A component according to any one of the claims 1 to 10,
wherein the modular functional unit (35) is a bearing unit which, in the assembled state, is configured for rotatably supporting the leaf (41) at the frame (37), in particular wherein the bearing unit comprises a first bearing part configured for fastening to the frame (37) and a second bearing part configured for fastening to the leaf (41) and wherein, in the assembled state, the second bearing part can be displaced relative to the first bearing part transversely to the frame plane by means of the electric drive.

13. A component according to any one of the claims 1 to 10,
wherein the modular functional unit (35) is an opener/closer unit which, in the assembled state, is configured for automatically opening and closing the leaf (41) at least during an automatic phase, in particular wherein the opener/closer unit (25, 85) has an adjustment element (37, 87) which is provided for engaging at the leaf (41) or at the frame (37) and which can be moved by means of the electric drive between a retracted position and an extended position.

14. A component according to any one of the preceding claims,
wherein the frame element (13, 53, 63, 73) is fastened in a rebate region (47) of the component (39), and/or
wherein the fitting system (11) comprises at least one decorative element (60) which is attached to an outer side of the frame body (17) and which is adapted to the frame (37) and/or a leaf frame (43) of the leaf (41) with regard to the visual appearance.

## Revendications

1. Elément de construction (39) pour fermer une baie de bâtiment, en particulier fenêtre ou porte, comprenant un cadre dormant (37), un battant (41) mobile par rapport au cadre dormant (37) et un système de ferrure (11), le système de ferrure (11) comprenant :
au moins une unité fonctionnelle modulaire (35) qui comprend un entraînement électrique et qui est conçue, à l'état monté, pour déplacer le battant (41) au moyen de l'entraînement électrique entre au moins deux états fonctionnels différents,
**caractérisé par**
un élément de cadre (13, 53, 63, 73) qui présente une ouverture centrale (15) et un corps de cadre (17) entourant l'ouverture centrale (15), le corps de cadre (17) présentant une portion de fixation (27), destinée à fixer l'élément de cadre (13, 53, 63, 73) au cadre dormant (37) ou au battant (41), et
étant conçu de manière à définir, en particulier à l'état fixé, un espace de réception (33) destiné à loger ladite au moins une unité fonctionnelle modulaire (35),
l'élément de cadre (13, 53, 63, 73) étant fixé au cadre dormant (37) ou au battant (41), et l'unité fonctionnelle modulaire (35) étant logée dans l'espace de réception (33).

2. Elément de construction selon la revendication 1,
dans lequel l'espace de réception (33) s'étend le long de toute la périphérie du corps de cadre (17).

3. Elément de construction selon la revendication 1 ou 2,
dans lequel l'espace de réception (33) présente une section transversale rectangulaire.

4. Elément de construction selon l'une des revendications précédentes,
dans lequel le corps de cadre (17) est composé d'éléments profilés allongés (25), et/ou
le corps de cadre (17) présente une section transversale en forme de C, en forme de L, en forme de U ou en forme de profilé creux.

5. Elément de construction selon l'une des revendications précédentes,
dans lequel le corps de cadre (17) présente une portion de fixation qui est conçue pour une fixation de l'unité fonctionnelle modulaire (35) à l'élément de cadre (13, 53, 63, 73).

6. Elément de construction selon l'une des revendications précédentes,
dans lequel le corps de cadre (17) comprend une première partie de cadre (21) et une deuxième partie de cadre (22), la première partie de cadre (21) comprenant la portion de fixation (27), et la deuxième partie de cadre (22) étant conçue pour un couplage détachable avec la première partie de cadre (21).

7. Elément de construction selon les revendications 5 et 6,
dans lequel la portion de fixation est formée sur la deuxième partie de cadre (22).

8. Elément de construction selon l'une des revendications précédentes,
dans lequel la portion de fixation (27) présente des passages (29) pour des moyens de fixation, tels que des vis, et/ou au moins une surface adhésive et/ou des éléments de liaison d'un assemblage par encliquetage.

9. Elément de construction selon l'une des revendications précédentes,
dans lequel le corps de cadre (17) est fabriqué en métal, en particulier en aluminium, ou
le corps de cadre (17) est fabriqué en un matériau composite à fibres, en particulier en une matière plastique renforcée par des fibres de verre.

10. Elément de construction selon l'une des revendications précédentes,
dans lequel le corps de cadre (17) présente une extension maximale en section transversale dans la plage de 5 mm à 60 mm, de préférence de 15 mm à 40 mm.

11. Elément de construction selon l'une des revendications précédentes,
dans lequel l'unité fonctionnelle modulaire (35) est une unité de fermeture qui, à l'état monté, est conçue pour fixer le battant (41) de manière amovible au cadre dormant (37), en particulier
l'unité de fermeture présente un élément de fermeture qui peut être déplacé au moyen de l'entraînement électrique entre une position de fixation et une position de libération.

12. Elément de construction selon l'une des revendications 1 à 10,
dans lequel l'unité fonctionnelle modulaire (35) est une unité de montage qui, à l'état monté, est conçue pour le montage rotatif du battant (41) sur le cadre dormant (37), en particulier
l'unité de montage comprend une première partie de montage, conçue pour être fixée au cadre dormant (37), et une deuxième partie de montage conçue pour être fixée au battant (41), et
à l'état monté, la deuxième partie de montage peut être décalée par rapport à la première partie de montage transversalement au plan du cadre dormant au moyen de l'entraînement électrique.

13. Elément de construction selon l'une des revendications 1 à 10,
dans lequel l'unité fonctionnelle modulaire (35) est une unité d'ouverture/fermeture qui, à l'état monté, est conçue pour ouvrir et fermer automatiquement le battant (41) au moins pendant une phase automatique, en particulier
l'unité d'ouverture/fermeture présente un élément d'actionnement qui est prévu pour agir sur le battant (41) ou sur le cadre dormant (37) et qui peut être déplacé au moyen de l'entraînement électrique entre une position rétractée et une position déployée.

14. Elément de construction selon l'une des revendications précédentes,
dans lequel l'élément de cadre (13, 53, 63, 73) est fixé dans une zone de feuillure (47) de l'élément de construction (39), et/ou
le système de ferrure (11) comprend au moins un élément décoratif (60) qui est monté sur une face extérieure du corps de cadre (17) et qui est adapté, en termes d'aspect visuel, au cadre dormant (37) et/ou à un cadre de battant (43) du battant (41).
